# EUROPÄISCHE PATENTSCHRIFT

(11) **EP 0 990 770 B1**
(45) Veröffentlichungstag und Bekanntmachung des Hinweises auf die Patenterteilung: **25.06.2003**
(21) Anmeldenummer: 98810980.7
(22) Anmeldetag: 29.09.1998
(51) Int. Cl.: F01D 5/00, F01D 5/06

(54) **Hochbelastete Turbinenbeschaufelung**
Blading for highly loaded turbines
Aubage pour turbines fortement sollicitées

(43) Veröffentlichungstag der Anmeldung: 05.04.2000
(73) Patentinhaber: ALSTOM (Switzerland) Ltd, 5401 Baden (CH)
(72) Erfinder: Greim, Ralf, Dr., 5413 Birmenstorf (CH); Havakechian, Said, Dr., 5400 Baden (CH); Römer, Harald, 79761 Waldshut-Tiengen (DE); Szincsàk, Peter, 5415 Nussbaumen (CH)

(56) Entgegenhaltungen:
- EP-A- 0 786 580
- US-A- 4 274 261
- US-A- 5 611 389

## Beschreibung

### Technisches Gebiet

Die Erfindung betrifft eine Turbine nach dem Oberbegriff des Anspruchs 1.

### Stand der Technik

Bei der Auslegung axial durchströmter Stufen von Turbinen werden heute im wesentlichen zwei Ansätze verfolgt. So wird einerseits bei einem hohen Arbeitsumsatz in der Stufe die Sehnenlänge der Schaufeln und der Nabenschnitt-Durchmesser gross gewählt, bei gleichzeitig geringer Schaufelhöhe. Diese Auslegung jedoch widerspricht der fluidmechanischen Erkenntnis, dass zur Verminderung von Leckage- und Wandreibungsverlusten die Schaufelhöhe gross gewählt werden sollte, bei gleichzeitig kleinem Nabendurchmesser, und weiterhin, dass bei einem kleinen Verhältnis von Schaufelhöhe zu Sehnenlänge die Sekundärströmungsverluste drastisch ansteigen.

Bei dieser Anordnung der Schaufeln auf grossen Nabendurchmessern wird die Turbine meist in Kammerbauweise gebaut, um bei der geringen Schaufelhöhe die Spaltverluste an den Schaufelspitzen zu begrenzen. Damit allerdings steigen die Radreibungsverluste stark an. Weiterhin ist die Kammerbauweise sehr kostenintensiv. Andererseits lassen sich gerade bei Impulsturbinen grosse Nabendurchmesser kaum vermeiden, da ansonsten die Umlenkung in Nabennähe derart ansteigt, dass die Strömung ablösen und nicht zu verantwortende Verluste generieren würde.

Daher wird als weiterer Ansatz der gewählt, den Arbeitsumsatz relativ gering zu halten, und grosse Schaufellängen auf kleinen Durchmessern zu plazieren, wobei die Schaufeln bei kleinerer Strömungsumlenkung eine geringe Sehnenlänge erhalten. Bedingt durch den wesentlich kleineren Nabendurchmesser kann die weitaus kostengünstigere Trommelbauart Verwendung finden. Allerdings resultiert für eine Maschine mit gegebenen Einund Austrittszuständen des Arbeitsmediums eine grosse Stufenzahl. Somit wird wiederum die Baulänge einer Maschine in die Höhe getrieben, was einerseits die Rotordynamik negativ beeinflusst; andererseits wird auch der Vorteil der geringeren Verluste eines einzelnen Schaufelgitters durch die notwendige hohe Stufenanzahl zumindest teilweise wieder aufgehoben. Zudem treibt eine Bauweise mit einer hohen Stufenzahl die Kosten wiederum nach oben.

Aus den angeführten Gründen werden beispielsweise in real ausgeführten Dampfturbosätzen meist beide Ausführungsvarianten kombiniert. Weit verbreitet ist beispielsweise der Einsatz einer oder mehrerer Stufen geringer Reaktion und mit hohem Arbeitsumsatz bei höchsten Drücken, und gering belasteten Repetierstufen hoher Reaktion im weiteren Verlauf der Expansion des Arbeitsmittels. Durch diese Bauweise wird ein hoher Druck in den ersten Stufen schnell abgebaut, ohne nennenswerten Axialschub auf den Läufer zu übertragen, wobei für ein bestimmtes Mass an Expansion eine geringere Länge des Läufers notwendig ist. Hierbei wird aus Gründen insbesondere der aerodynamischen Belastung die Sehnenlänge der Schaufeln gross gewählt, um die zur Erzielung des hohen Arbeitsumsatzes notwendige Strömungsumlenkung nicht zu krass ausfallen zu lassen. Ebenso werden die Schaufeln auf grossen Durchmessern plaziert, um die Umlenkung im Nabenschnitt zu begrenzen. Der weitere Enthalpieabbau erfolgt dann in Stufen hoher Reaktion.

Damit werden in heute üblichen real ausgeführten Maschinen die Vorteile, aber insbesondere auch die Nachteile, beider Bauweisen kombiniert. Eine Beschaufelung, welche die Merkmale der Auslegungsvarianten so kombiniert, dass deren Vorteile uneingeschränkt zum Tragen kommen, ist bis anhin in der Technik nicht bekannt.

### Darstellung der Erfindung

Hier will die Erfindung Abhilfe schaffen. Aufgabe der Erfindung ist es, bei einer Wärmekraftmaschine der eingangs genannten Art eine Beschaufelung anzugeben, die einen hohen Stufen-Enthalpieumsatz mit geringen Verlusten kombiniert.

Erreicht wird dies durch die kennzeichnenden Merkmale des Anspruchs 1.

Kern der Erfindung ist es also, bei einer im wesentlichen axial durchströmten Turbine die Beschaufelung so auszulegen, dass bei einem vorgegebenen Massenstrom und vorgegebenen Ein- und Austrittszuständen des Arbeitsmediums eine möglichst geringe Stufenzahl benötigt wird, und der Enthalpieumsatz mit geringen Verlusten vor sich geht. Hierzu wird eine grosse Strömungsumlenkung vorgesehen, und gleichzeitig die Sehnenlänge der Schaufeln klein gehalten. Weiterhin werden Schaufeln grosser Höhe gewählt, und auf einem grossen Durchmesser plaziert. Für den Fachmann ist ohne weiteres ersichtlich, dass diese Grössen bei der Beurteilung eines Grades der Aufgabenerfüllung in einem sehr komplexen Zusammenhang miteinander stehen, so dass die einfache Angabe geometrischer Kennzahlen für sich genommen zur Charakterisierung der erfindungsgemässen Beschaufelung ungeeignet ist. Daher werden die Merkmale des Erfindungsgegenstandes auf eine unten zu erläuternde, vorab RSH genannte, dimensionslose Kennzahl bezogen.

Vorteilhafte Ausgestaltungen und Verwendungen ergeben sich aus den Unteransprüchen.

Nachfolgend soll die Bedeutung einer sogenannten HRSH-Turbine (Hohe Relative Schaufelbelastungs-Höhe) anhand der Zeichnung erläutert werden.

### Kurze Beschreibung der Zeichnung

Fig. 1 zeigt exemplarisch eine Turbine mit vier axial durchströmten Stufen, und erläutert die zur Bildung des Belastungsparameters RSH massgeblichen geometrischen Grössen.
Fig. 2 charakterisiert unterschiedliche Maschinentypen anhand typischer RSH-Bereiche.
Fig. 3 illustriert exemplarisch die Umlenkungs- und Abströmwinkel einer Leitund einer Laufschaufel.

### Weg zur Ausführung der Erfindung

Fig. 1 zeigt eine Turbine mit vier Stufen, deren Laufschaufeln LA auf einer Welle 20 und deren Leitschaufeln LE in einem Gehäuse 30 befestigt sind. Die Stufen sind zwischen einem Einströmabschnitt 31 und einem Ausströmabschnitt 32 angeordnet, in denen der Druck p₀ respektive p₁ herrscht. Die Schaufelreihen sind vom Einströmabschnitt 31 zum Ausströmabschnitt 32 des Gehäuses 30 numeriert; wenn z die Anzahl der Stufen ist, existieren 2z Schaufelreihen, also im dargestellten Fall bei vier Stufen acht Schaufelreihen. Weiterhin gehen aus Fig. 1 erfindungsrelevante geometrische Grössen hervor. Es sind dies die Schaufelhöhe h, der Mittelschnittdurchmesser D_{M}, sowie die axiale Sehnenlänge einer Schaufel sₐₓ.

Die hier dargestellte einflutige Turbine ist keinesfalls in einem einschränkenden Sinne zu verstehen, insbesondere könnte es sich auch um einen Teil eines grossen Dampfturbosatzes handeln. Ebenso könnten auch mehrere Turbinen mit eigenen oder gemeinsamen Ein- und Ausströmabschnitten in einem Gehäuse untergebracht sein.

Selbstverständlich ist auch wie oben erwähnt bei der Beurteilung einer erfindungsgemässen Turbinenbeschaufelung die Strömungsumlenkung in den Schaufelkanälen von grosser Bedeutung; diese kann zunächst jedoch vollkommen äquivalent auch über deren massenstrom- und drehzahlspezifischen Enthalpieumsatz, respektive bei einer vorgegebenen Maschine auch durch eine stufen- und massenstromspezifische Leistung, ausgedrückt werden, wie für den Fachmann ohne weiteres ersichtlich ist.

Zum Vergleich der Schaufeln unterschiedlicher Turbinen oder Stufen ist nun eine Kennzahl notwendig, die es ermöglicht, solche Schaufeln in Maschinen unterschiedlicher Leistungs- und Massenstromklassen, sowie bei unterschiedlichen Druckniveaus zu charakterisieren. Weiterhin müssen bei der oben beschriebenen Optimierungsaufgabe Schaufelbelastungs- und Verlustparameter sinnvoll in Beziehung gesetzt werden.

Eine im wesentlichen axial durchströmte Stufe oder Turbine wird im Hinblick auf die Erfindung wesentlich durch die folgenden Grössen beschrieben:
- Leistung P
- Drehzahl N
- Stufenanzahl z
- Druck p
- Massenstrom ṁ
- Schaufelhöhe h
- axiale Sehnenlänge sₐₓ
- Mittelschnittdurchmesser D_{M}, definiert als Mittelwert von Gehäuse-Innenund Naben-Aussendurchmesser

Diese dimensionsbehafteten Grössen sind zunächst in sinnvoller Weise zu entdimensionieren.

Hier wird zunächst die spezifische Leistung als Schaufelbelastungsparameter behandelt. Die Leistung einer Turbomaschine ist proportional dem Massenstrom und dem Quadrat der Drehzahl. Für die dimensionslose stufenspezifische Leistung erhält man somit die Beziehung$\text{P'∝} \frac{\text{P}}{\text{z·} {\text{m}}^{̇} {\text{·N}}^{\text{2}} {\text{·L}}^{\text{2}}}$

L ist dabei ein charakteristischer Längenmasstab einer oder mehrerer Turbinenstufen, oder einer Turbine. Die Stufenkinematik legt hierbei nahe, den Mittelschnittdurchmesser als charakteristischen Längenmasstab zu wählen; damit wird die dimensionslose spezifische Leistung zu$\text{P'=} \frac{\text{P}}{\text{z·} {\text{m}}^{̇} {\text{·N}}^{\text{2}} {\text{·D}}_{\text{M}} {\text{}}^{\text{2}}}$

Als weitere charakteristische Grösse ist das mittlere Druckniveau zu nennen, das nunmehr ebenso in einen dimensionslosen Belastungsparameter zu überführen ist. Die physikalische Einsicht lehrt hierbei, dass insbesondere das Druckgefälle über eine Schaufelreihe oder Stufe im vorliegenden Zusammenhang eine signifikante Einflussgrösse darstellt. Damit wird für den Druck

Die dargestellte Dimension zeigt, welche Grössen weiterhin notwendig sind, um den Druck zu entdimensionieren. Es sind dies eine charakteristische Masse, ein Zeitmasstab, sowie ein Längenmasstab. Daher werden hier der Massenstrom und die Drehzahl verwendet, um die Grösse bezüglich Masse und Zeit zu entdimensionieren. Weiterhin zeigt die physikalische Einsicht, dass mit dem Ziel der Bildung eines Belastungsparameters als Längenmasstab ein Hebel zu wählen ist, über den die Druckkräfte an der Schaufel angreifen. Letztlich wird der dimensionslose Druckgradient damit zu$\text{p'=} \frac{\text{p}}{\text{z·} {\text{m}}^{̇} \text{·N}} \text{·h}$

Ein der Erfindung wesentlich zugrundeliegender Aspekt ist die Minimierung der Sekundärströmungsverluste, die in hohem Ausmasse vom Verhältnis der Schaufelhöhe zur axialen Sehnenlänge bestimmt werden. Daher muss auch die geometrische Kenngrösse$\text{h'=} \frac{\text{h}}{{\text{s}}_{\text{ax}}}$ berücksichtigt werden, die auch als Kenngrösse für die Sekundärverluste aufgefasst werden kann.

Wie oben erwähnt, ist die Erhöhung der Stufenbelastung und die damit verbundene Reduktion der Stufenzahl kein Selbstzweck; hingegen werden durch eine Reduktion der Rotorlänge die Rotorschwingungen leichter beherrschbar. Dabei ist das Schwingungsverhalten massgeblich vom Verhältnis der Rotormasse und Biegelänge, wesentlich widergegeben durch z sₐₓ, und dem Flächenträgheitsmoment des Rotors, bei ansonsten gegebener Geometrie, wesentlich charakterisiert durch D_{M}², abhängig. Damit wird eine dimensionslose Grösse definiert, die das Rotor-Schwingungsverhalten beschreibt:$\text{S'=} \frac{{\text{D}}_{\text{M}} {\text{}}^{\text{2}}}{{\text{(z·s}}_{\text{ax}} {\text{)}}^{\text{2}}}$ S' gibt in gewisser Weise die Steifigkeit des Rotors wieder.

Zur Kennzeichnung der erfindungsgemässen Turbinenschaufeln mit hoher Gitterbelastung und geringen Verlusten, bei gleichzeitig günstigem resultierendem Rotor-Schwingungsverhalten wird somit die Grösse RSH ("Relative Schaufelbelastungs-Höhe") in der Form${\text{RSH = K·P'}}^{\text{A}} {\text{·p'}}^{\text{B}} {\text{·h'}}^{\text{C}} {\text{·S'}}^{\text{D}}$ aus den dimensionslosen Belastungs-, Verlust-, und Schwingungskenngrössen gebildet. K ist eine Konstante, mit der RSH auf eine sinnvolle Grössenordnung anzupassen ist.

Die Exponenten A, B, C und D sind nunmehr so zu wählen, dass der Parameter RSH eine erfindungsgemässe Beschaufelung mit hohem Stufen-Enthalpieumsatz und geringen Sekundärströmungsverlusten, bedingt durch ein grosses Verhältnis von Schaufelhöhe zu Sehnenlänge, bestmöglich charakterisiert. Es wird gewählt${\text{RSH=K·P'}}^{\text{2}} {\text{·p'}}^{\text{4}} {\text{·h'}}^{\text{4}} \text{·S'}$

Diese Wahl der Exponenten erfolgt, um eine grosse Umfangsarbeit bei gleichzeitig grossem Verhältnis von Schaufelhöhe zu Sehnenlänge hoch zu gewichten, was ja den Kern der Erfindung darstellt. In den dimensionsbehafteten Basisgrössen ausgedrückt, ergibt sich RSH als$\text{RSH=K·} \frac{{\text{P}}^{\text{2}} {\text{·p}}^{\text{4}} {\text{·h}}^{\text{8}}}{{\text{z}}^{\text{8}} {\text{·s}}_{\text{ax}} {\text{}}^{\text{6}} {\text{·D}}_{\text{M}} {\text{}}^{\text{2}} {\text{·N}}^{\text{8}} {\text{·m}}^{\text{6}}}$

Für die Charakterisierung einer Turbine, bei der naturgemäss der Druck wie auch die geometrischen Daten stark variieren, wird erfindungsgemäss zugrundegelegt

Dabei ist das arithmetische Mittel von Ein- und Austrittsdruck, und die geometrischen Daten werden über alle Schaufelreihen aufsummiert. Der Mittelschnittdurchmesser und die Schaufelhöhe werden dabei jeweils an der Abströmseite einer Schaufel bestimmt, während für die axiale Sehnenlänge jeweils der Wert der maximalen Profilsehnenlänge genommen wird. Mit dem gewählten konstanten Vorfaktor liegt RSH unter Verwendung von Sl-Basiseinheiten in der Grössenordnung 1.

Die Beurteilung der Beschaufelung einer Maschine mittels der Kennzahl RSH kann sinnvoll für jede im wesentlichen axial durchströmte Turbine vorgenommen werden. Dabei ist die Turbine definiert als alle in einem gemeinsamen Gehäuse zwischen einem Einströmabschnitt und einem Abströmabschnitt abwechselnd als Leit- und Laufreihen angeordneten Schaufeln; es kann sich also ohne weiteres auch um eine Teilturbine eines Dampfturbosatzes, wie beispielsweise die Mitteldruckturbine einer Dreidruckanlage, handeln.

Fig. 2 zeigt die RSH-Bereiche, in denen heute üblicherweise ausgeführte Turbinen typischerweise liegen. Der RSH-Bereich, in dem heutige Gasturbinen typischerweise arbeiten, ist mit GT gekennzeichnet, und ist kleiner als 0.1. Ausgeführte Dampfturbinen finden sich im mit DT gekennzeichneten Bereich, von etwa 0.1 bis 0.7. Die Ausführung einer Turbine mit der erfindungsgemässen hochbelasteten HRSH-Beschaufelung führt zu einem RSH, das grösser als 1 ist.

Das Wesen der Erfindung ist somit darin zu sehen, bei vorgegebenen thermodynamischen Daten am Turbinenein- und -austritt, sowie vorgegebener Leistung, Massenstrom und Drehzahl, die Schaufelgeometrie so auszulegen, dass RSH der Turbine grösser als 1 ist. Dies bedingt im Gegensatz zu anhin ausgeführten Turbinen den Einsatz langer schlanker Schaufeln mit gleichzeitig grosser Umlenkung.

Wesentliche Vorteile der Erfindung sind darin zu sehen, dass die Stufenzahl und damit die Baulänge bei gleicher massenstromspezifischer Leistung und vorgegebenem Druckniveau deutlich kleiner wird als bei herkömmlichen Bauweisen. Durch die erfindungsgemäss auch bei geringem Reaktionsgrad grossen Schaufelhöhen auf vergleichweise kleinem Nabendurchmesser kann bei Einsatz der erfindungsgemässen Beschaufelung auch beim Übergang zu grossen Stufen-Enthalpieumsätzen die verlustarme und kostengünstige Trommelbauweise beibehalten werden. Zudem werden durch das grosse Verhältnis von Schaufelhöhe und axialer Sehnenlänge die bei konventioneller Schaufelauslegung mit dem Enthalpieumsatz stark ansteigenden Sekundärströmungsverluste in Grenzen gehalten.

Es sei allerdings auch darauf verwiesen, dass beim Einsatz der erfindungsgemässen HRSH-Beschaufelung die mechanische wie auch die aerodynamische Belastung der Schaufeln in einem bislang noch nicht realisierten Masse an die zulässigen Grenzen getrieben wird, so, dass der vorgesehene Toleranzbereich, in dem eine fehlerhafte Auslegung ohne schädliche Folgen bleibt, sehr eng begrenzt wird. Wie aus der Rechenvorschrift für RSH ersichtlich, müssen sehr schlanke Schaufeln mit einer hohen Umlenkung auf kurzem axialem Strömungsweg realisiert werden. Die erfindungsgemässe Beschaufelung verlangt also nach den derzeit höchsten und bis vor kurzem unvorstellbaren Standards bei der Auslegung, insbesondere bei der Berechnung der mechanischen Schaufelbelastung und der aerodynamischen Strömungsbelastung, wenn sie mit Erfolg eingesetzt werden soll.

Fig. 3 zeigt die Draufsicht auf eine Leit- und eine Laufschaufel, im Nabenschnitt. Bei der Auslegung einer erfindungsgemässen Beschaufelung wird mit Vorteil -- trotz der angestrebten grossen Strömungsumlenkung y -- der Abströmwinkel β zur Umfangsrichtung U grösser als 8° gehalten, was sowohl für den Abströmwinkel einer Leitschaufel β_{LE} als auch für den Abströmwinkel einer Laufschaufel β_{LA} gilt. Dies ist einerseits vorteilhaft, um den Drall der Gitterabströmung zu begrenzen, andererseits auch, um keine übermässige Versperrung der Strömungskanäle zu erhalten. Weiterhin ist es von Vorteil, bei der Schaufelauslegung die maximale Umlenkung γ_{LE} und γ_{LA} einer Leit- bzw. Laufschaufel im Nabenschnitt auf jeweils weniger als 150° zu begrenzen, um starke Verluste generierende Strömungsablösungen in diesem Bereich zu vermeiden.

### Bezugszeichenliste

- 20: Turbinenwelle
- 30: Turbinengehäuse
- 31: Einströmabschnitt
- 32: Ausströmabschnitt
- h: Schaufelhöhe
- i: Indizierung der Schaufelreihen
- p₀: Turbineneintrittsdruck
- p₁: Turbinenaustrittsdruck
- sₐₓ: grösste axiale Sehnenlänge einer Schaufel
- z: Stufenanzahl
- D_{M}: Mittelschnittdurchmesser einer Schaufelreihe
- U: Umfangsrichtung
- β_{LE}, β_{LA}: Abströmwinkel einer Leit- bzw. Laufschaufel gegen Umfang
- γ_{LE}, γ_{LA}: Strömungsumlenkungswinkel einer Leit- bzw. Laufschaufel

## Patentansprüche

1. Turbine mit mindestens einer im wesentlichen axial durchströmten Stufe, welche Stufe aus einer Leitschaufelreihe (LE) und einer Laufschaufelreihe (LA) besteht, welche in einem gemeinsamen Gehäuse (30) untergebracht sind, welches Gehäuse mindestens einen Einströmabschitt (31) und mindestens einen Ausströmabschnitt (32) aufweist, und wobei weiterhin der Reaktionsgrad einer Stufe grösser als 0.15 ist, **dadurch gekennzeichnet, dass** für einen Teil der Turbine, der zwischen einem Einströmabschnitt (31) und einem Ausströmabschnitt (32) des Gehäuses (30) liegt, für die wesentlich axial durchströmten Schaufelreihen (LE, LA) das Verhältnis ihrer axialen Sehnenlänge (sₐₓ) und ihrer Höhe (h) so gewählt ist, dass eine Kennzahl RSH grösser als 1 ist, wobei RSH definiert ist durch in welcher Rechenvorschrift bedeuten
• P [W] Leistung der Turbine
• $\overline{\text{p}}$ [Pa] arithmetisches Mittel zwischen Eintritts- und Austrittsdruck der Turbine
• z [-] Stufenzahl
• ṁ [kg/s] Massenstrom des Arbeitsmediums, welches durch die Turbine strömt
• N [1/s] Drehzahl
• hᵢ [m] Schaufelhöhe einer Schaufel der Schaufelreihe i, an der Abströmseite der Schaufel gemessen
• D_{M,i} [m] Mittelwert von Nabenaussendurchmesser und Gehäuseinnendurchmesser and der Abströmseite einer Schaufel der Schaufelreihe i gemessen
• s_{ax,i} [m] axiale Sehnenlänge einer Schaufel der Schaufelreihe i, an der Stelle der grössten axialen Sehnenlänge gemessen

2. Turbine nach Anspruch 1, **dadurch gekennzeichnet, dass** ein Abströmwinkel (β_{LE}, β_{LA}) jeder Schaufel zu einer Umfangsrichtung (U) grösser als 8° ist.

3. Turbine nach Anspruch 1, **dadurch gekennzeichnet, dass** die Turbine in Trommelbauart gebaut ist.

4. Turbine nach Anspruch 1, **dadurch gekennzeichnet, dass** eine maximale Strömungsumlenkung (γ_{LE}, γ_{LA}) im Nabenschnitt jeder Schaufelreihe kleiner als 150° ist.

## Claims

1. Turbine having at least one essentially axial-flow stage, which stage consists of a guide-blade row (LE) and a moving-blade row (LA), which are accommodated in a common casing (30), which casing has at least one inflow section (31) and at least one outflow section (32), and furthermore the degree of reaction of a stage being greater than 0.15, **characterized in that**, for a turbine part which lies between an inflow section (31) and an outflow section (32) of the casing (30), for the essentially axial-flow blade rows (LE, LA), the ratio of their axial chord length (sₐₓ) to their height (h) is selected in such a way that a characteristic factor RSH is greater than 1, RSH being defined by in which calculation specification
• P [W] = output of the turbine
• $\overline{\text{p}}$[Pa] = arithmetic mean between inlet pressure and outlet pressure of the turbine
• z [-] = number of stages
• ṁ [kg/s] = mass flow of the working medium which flows through the turbine
• N [1/s] = rotational speed
• hᵢ [m] = blade height of a blade of the blade row i, measured on the outflow side of the blade
• D_{M,i}[m] = mean value of hub outside diameter and casing inside diameter, measured on the outflow side of a blade of the blade row i
• s_{ax,i} [m] = axial chord length of a blade of the blade row i, measured at the point of maximum axial chord length.

2. Turbine according to Claim 1, **characterized in that** an outflow angle (β_{LE}, β_{LA}) of each blade relative to a circumferential direction (U) is greater than 8°.

3. Turbine according to Claim 1, **characterized in that** the turbine is of a drum type of construction.

4. Turbine according to Claim 1, **characterized in that** a maximum flow deflection (γ_{LE}, γ_{LA}) in the hub section of each blade row is less than 150°.

## Revendications

1. Turbine comprenant au moins un étage traversé pour l'essentiel dans le sens axial, lequel étage se compose d'une rangée de pales directrices (LE) et d'une rangée de pales mobiles (LA) qui sont logées dans un boîtier (30) commun, lequel boîtier présente au moins une section d'entrée de l'écoulement (31) et une section de sortie de l'écoulement (32) et de plus le degré de réaction d'un étage étant ici supérieur à 0,15, **caractérisée en ce que** pour une partie de la turbine qui se trouve entre une section d'entrée de l'écoulement (31) et une section de sortie de l'écoulement (32) du boîtier (30), pour les rangées de pales (LE, LA) traversées essentiellement dans le sens axial, le rapport entre la longueur de corde axiale (sₐₓ) et sa hauteur (h) est choisi de telle manière qu'une caractéristique RSH soit supérieure à 1, RSH étant ici définie par équation dans laquelle
* P [W] désigne la puissance de la turbine
* $\overline{\text{p}}$ [Pa] désigne la moyenne arithmétique de la pression d'entrée et de sortie de turbine
* z [-] désigne le nombre d'étages
* ṁ [kg/s] désigne le débit massique du fluide de travail qui s'écoule à travers la turbine
* N [1/s] désigne la vitesse de rotation
* hᵢ [m] désigne la hauteur d'une pale de la rangée de pales i, mesurée du côté du bord de fuite de la pale
* D_{M,i} [m] désigne la valeur moyenne du diamètre extérieur du moyeu et du diamètre intérieur du boîtier, mesurés du côté du bord de fuite d'une pale de la rangée de pales i
* S_{ax,i} [m] désigne la longueur de corde axiale d'une pale de la rangée de pales i, mesurée à l'endroit de la longueur de corde axiale la plus grande

2. Turbine selon la revendication 1, **caractérisée en ce qu'**un angle de fuite (β_{LE}, β_{LA}) de chaque pale vers un sens circonférentiel (U) est supérieur à 8°.

3. Turbine selon la revendication 1, **caractérisée en ce que** la turbine est construite en forme de tambour.

4. Turbine selon la revendication 1, **caractérisée en ce qu'**une déviation maximale de l'écoulement (γ_{LE}, γ_{LA}) dans la section du moyeu de chaque rangée de pales est inférieure à 150°.
